# FASCICULE DE BREVET EUROPEEN

(11) **EP 0 366 652 B1**
(45) Date de publication et mention de la délivrance du brevet: **22.01.1992**
(21) Numéro de dépôt: 88903266.0
(22) Date de dépôt: 28.03.1988
(51) Int. Cl.: B05B 11/04, B05B 7/04, A45D 27/02

(54) **DISTRIBUTEUR-GENERATEUR DE MOUSSE**
SCHAUMERZEUGER UND -AUSGABEVORRICHTUNG
FOAM GENERATOR/DISPENSER

(43) Date de publication de la demande: 09.05.1990
(73) Titulaire: POIZOT, Francis, 92380 Garches (FR)
(72) Inventeur: POIZOT, Francis, 92380 Garches (FR)
(74) Mandataire: Bertrand, Didier
(86) Numéro de dépôt international: FR8800159
(87) Numéro de publication internationale: WO8909095

(56) Documents cités:
- FR-A- 2 610 302
- US-A- 3 985 271
- US-A- 4 184 615

## Description

L'invention concerne un dispositif pour la distribution, sous forme expansée, de produits moussants liquides selon le préambule de la revendication 1.

On utilise souvent des produits moussants liquides par exemple pour l'hygiène, la coiffure, le traitement d'affections cutanées, entretien, soins de beauté, etc., que l'on fait mousser lors de l'emploi, à proximité immédiate du point d'application.

On connaît à cet effet, par le brevet allemand 2 610 219 et le brevet français 2 485 955, un dispositif qui comprend un récipient à paroi déformable, contenant une phase liquide de produit et une phase gazeuse d'air, et une tête de distribution fixée de façon étanche au récipient. La tête comporte une chambre intérieure qui communique en permanence avec l'extérieur, par un ajutage de sortie de mousse, et avec l'intérieur du récipient à travers un élément poreux. Un tube central part de cette chambre, traverse l'élémentporeux et se prolonge dans le récipient par un tube plongeur qui débouche près du fond du récipient. L'orifice du tube, du côté de la chambre, est muni d'un clapet unidirectionnel qui permet l'entrée de fluide dans le tube, mais non la sortie de fluide du tube. A l'endroit de l'élément poreux, la paroi du tube central est percée de trous qui assurent une communication entre l'élément poreux et l'intérieur du tube.

Lorsqu'on presse manuellement le récipient, en position normale tête en haut (fig. 2 du brevet allemand précité), l'air est chassé du récipient à travers l'élément poreux, tandis que, sous l'effet de la même pression d'air, le liquide monte dans le tube plongeur central, passe dans l'élément poreux par les trous de la paroi du tube (le clapet étant fermé dans ce sens), et se mélange avec l'air dans l'élément poreux pour engendrer une mousse. Lorsqu'on relâche le récipient, il tend à reprendre son volume initial, ce qui crée une dépression sous l'effet de laquelle l'air atmosphérique entre par le clapet (ouvert dans ce sens) et le tube central, et aussi plus au moins à travers l'élément poreux malgré la mousse résiduelle, jusqu'à rétablir la pression atmosphérique dans la phase gazeuse du récipient.

Lorsqu'on utilise l'appareil tête en bas (Fig. 3 du brevet allemand précité), la pression manuelle chasse maintenant l'air par le tube central et les trous de la paroi du tube, et chasse le liquide directement à travers l'élément poreux.

Ce dispositif connu présente un inconvénient, en ce que la densité de la mousse obtenue dépend beaucoup du degré de remplissage du récipient, des variations de perte de charge de l'élément poreux sous l'effet de la mousse résiduelle notamment, et de la position du récipient. Par exemple, si la perte de charge de l'élément poreux est faible, dans la position du récipient tête en haut, il passe beaucoup d'air à travers l'élément poreux et peu ou pas de liquide par le tube central. Si la perte de charge augmente, la quantité d'air expulsée tend à diminuer et celle du liquide tend à augmenter. Au contraire, dans la position tête en bas du même appareil, une faible perte de charge de l'élément poreux ou un remplissage important ont pour effet un débit trop important de liquide, et un égouttage de liquide non expansé, puisque dans ce cas tout le poids de la colonne de liquide s'applique directement sur toute la surface de l'élément poreux.

En plus de la qualité variable de la mousse, il en résulte donc une surconsommation et un gaspillage du produit.

La présente invention évite ces inconvénients. Elle a pour objet un distributeur de mousse, capable de fournir une mousse dont les caractéristiques restent sensiblement constantes pendant toute la durée d'utilisation du récipient.

Elle a également pour objet un distributeur de mousse, dans lequel la quantité de liquide distribuée à chaque pression sur le récipient est correctement dosée, avec une consommation optimale de produit.

L'invention a encore pour objet un distributeur de mousse qui procure les mêmes avantages que ci-dessus, dans toutes les positions du récipient.

Le distributeur suivant l'invention, du type général décrit ci-dessus, est caractérisé en ce qu'il comporte un plongeur raccordé de façon identique au plongeur del'art antérieur, sauf en ce qu'il débouche dans la phase gazeuse du récipient lorsque celui-ci est placé tête en haut, et un deuxième plongeur qui débouche dans la phase liquide près du fond du récipient et est raccordé à sa partie supérieure, par l'intermédiaire d'une chambre ou d'un évasement, à la base de la tête autour de l'élément poreux.

L'invention sera mieux comprise à la lumière de la description ci-après de ses modes préférés de réalisation, non limitatifs, représentés sur les dessins annexés dans lesquels :
Fig. 1 est une vue en élévation et en coupe d'un distributeur conforme à l'invention, dans sa position d'utilisation avec la tête dirigée vers le haut,
Fig. 2 est une vue semblable mais dans la position d'utilisation tête en bas, et
Fig. 3 est un schéma d'un autre mode de réalisation de l'invention.

L'appareil comprend une tête de distribution 1, fixée de façon étanche dans le goulot 2 d'un récipient 3.

La tête de distribution comprend un corps 4, une masse poreuse 5 et un élément tubulaire 6. Le corps 4, par exemple en matière plastique rigide, présente une forme cylindro-tronconique à chambre intérieure 13 dont la base 8 s'insère dans le goulot 2 du récipient 3 associé, avec limitation de la pénétration par un épaulement 9, et dont l'ajutage 14 peut éventuellement être orienté sur le côté.

La masse poreuse 5 est par exemple à base de polyoléfine et présente des dimensions extérieures permettant son insertion dans la base 8 du corps 4 et sa retenue mécanique dans celui-ci. La masse poreuse est traversée par l'élément tubulaire 6 qui comporte, dans sa partie correspondant à la masse poreuse, un et de préférence plusieurs trous 10.

A sa partie supérieure, l'élément tubulaire 6 débouche dans la chambre intérieure 13 de la tête, au-dessus de la masse poreuse, par un orifice 11 muni d'un clapet à bille 12.

Le récipient 3 est en une matière, telle que le polyéthylène, et d'une épaisseur lui permettant de diminuer de volume lorsqu'on le soumet à une pression manuelle et de reprendre rapidement son volume normal lorsqu'on relâche cette pression.

Les composants qui viennent d'être décrits sont sensiblement les mêmes que ceux des dispositifs connus.

Suivant un mode préféré de réalisation de la présente invention, un tube plongeur central 7 prolonge l'élément tubulaire 6, mais il débouche dans la phase gazeuse à l'intérieur du récipient placé en position normale tête en haut, soit par l'intermédiaire d'un piquage latéral, soit de préférence parce qu'il est en forme de U avec un changement de direction à 180°.

Un deuxième tube 15 est de préférence sensiblement concentrique au tube 7, de manière à définir avec celui-ci une section annulaire réduite A. Le tube 15 est ouvert à sa partie inférieure, près du fond du récipient, et il est évasé à sa partie supérieure pour former une chambre B et se raccorder à la base de la tête, autour de l'élément poreux 5.

Le fonctionnement du dispositif suivant l'invention est le suivant ;
a) On remplit le récipient 3 de liquide à distribuer, en conservant un certain volume d'air, par exemple 200 du volume total.
b) On fixe la tête de distribution, par exemple par vissage avec joint d'étanchéité.
c) On exerce une pression manuelle sur la paroi déformable du récipient 3, placé en position verticale ou inclinée tête en haut, ce qui diminue le volume de la phase gazeuse et augmente donc sa pression. Il en résulte une fermeture du clapet 12, un passage d'air dans le tube 7 et les trous 10, ainsi qu'une montée du liquide dans l'espace annulaire A entre les tubes 7 et 15 et à travers l'élément poreux 5 comme illustré par la figure 1. Dans le cas où on presse le récipient placé dans la position inverse, c'est-à-dire tête en bas, le liquide est refoulé par la pression et passe dans le tube 7 et par les trous 10, tandis que l'air passe par l'espace annulaire A, comme illustré par la figure 2.
d) Ainsi, l'air et le liquide traversent simultanément l'élément poreux pour engendrer de fines bulles qui se rassemblent en une mousse dans la cavité de la tête en amont de l'ajutage 14, la mousse étant dirigée par l'ajutage vers le point d'application désiré.
e) On relâche la pression sur le récipient qui tend à reprendre sa forme initiale, ce qui crée une dépression interne provoquant l'ouverture du clapet 12 et une entrée d'air de remplacement dans le récipient.
f) On peut répéter les opérations c, d, e auant de fois qu'on le désire.

On voit que les débits distribués relatifs d'air et de liquide sont principalement déterminés par les sections et les pertes de charge relatives dans les trous 10 et dans le passage annulaire A, qui sont stables dans le temps. On obtient ainsi constamment une mousse bien dosée.

En outre, lorsqu'on utilise le récipient tête en bas, le poids de la colonne de liquide ne s'applique plus sur toute la surface libre de l'élément poreux mais seulement sur les trous 10, ce qui limite ou supprime l'égouttage de liquide et les conséquences du changement de position.

Dans un exemple non limitatif de réalisation de l'invention :
- le corps 2 de la tête de distribution 1 est en matière plastique rigide,telle par exemple que le polystyrène rigide, le polychlorure de vinyle, etc.
- la masse plastique poreuse 5 est en un matériau plastique àbase de POLYOLEFINE. De préférence, sa densité est voisine de 0,5 kg/dm³ et sa porosité de l'ordre de 40 à 200 microns,
- la section totale de l'ensemble des orifices 10 de l'élément tubulaire 5 est de l'ordre de 2 à 10 mm², la section annulaire A étant alors de l'ordre de 10 à 50 mm², pour une longueur de passage annulaire de 100 mm environ.

Bien que la description porte sur un appareil à fonctionnement manuel, l'invention comprend également les formes d'exécution où la pression sur le récipient est exercée mécaniquement, notamment au moyen d'une pompe. C'est le cas dans une installation pour la production permanente de mousse. L'appareil peut servir comme extincteur à mousse.

Il est entendu que des modifications de détail peuvent être apportées dans la forme et la construction du dispositif suivant l'invention. Par exemple, les plongeurs 7 et 15 ne sont pas nécassairement concentriques ; ils sont dans ce cas décalés l'un par rapport à l'autre, le plongeur 7 traversant la chambre B et s'arrêtant juste à l'extérieur de celle-ci, comme illustré par la figure 3.

## Revendications

1. Distributeur de produit moussant qui comprend une tête de distribution (1) associée à un récipient (3) à paroi déformable contenant le produit moussant sous forme liquide et de l'air; ladite tête comportant des moyens pour sa solidarisation étanche avec le récipient, une chambre à mousse (13) à ajutage directif (14), reliée en permanence à l'atmosphère par l'ajutage, une masse poreuse (5) interposée entre la chambre à mousse et l'intérieur du récipient, un élément tubulaire (6) qui traverse la masse poreuse et qui est muni d'un clapet unidirectionnel (12), s'ouvrant dans le sens de l'entrée d'air, à son orifice (11) situé dans la chambre à mousse, et d'un ou plusieurs trous (10) percés dans sa paroi au niveau de la masse poreuse, de sorte qu'un fluide ne peut être expulsé de l'élément tubulaire que par ces trous lorsqu'on presse le récipient, et un tube plongeur (7) qui prolonge l'élément tubulaire (6) à l'intérieur du récipient, caractérisé en ce que le tube plongeur (7) débouche dans la phase gazeuse d'air lorsque le récipient est placé en position verticale ou inclinée tête en haut, et en ce qu'un deuxième tube plongeur (15) débouche dans la phase liquide près du fond du récipient et est raccordé à sa partie supérieure, par l'intermédiaire d'une chambre (B), au corps (4) de la tête autour de la masse poreuse (5).

2. Distributeur suivant la revendication 1, caractérisé en ce que les tubes plongeurs (7,15) sont sensiblement concentriques de manière à définir entre eux un passage annulaire (A), et en ce que le tube plongeur (7) est coudé à 180° à sa sortie du tube plongeur (15) de manière à remonter dans le récipient pour déboucher dans la phase gazeuse.

3. Distributeur suivant la revendication 1, caractérisé en ce que le tube plongeur (7) débouchant dans la phase gazeuse est raccordé à l'élément tubulaire (6) et en ce que le tube plongeur (15) est raccordé à la chambre (B), indépendamment l'un de l'autre.

4. Distributeur suivant l'une des revendications 1 à 3, caractérisé en ce que les sections relatives des trous (10) et du tube plongeur de phase liquide (15) ou du passage annulaire (A) sont déterminées pour que les débits respectifs d'air et de liquide soient sensiblement dans un rapport désiré.

## Patentansprüche

1. Ausgabevorrichtung für ein schäumendes Produkt mit einem Ausgabekopf (1), der einem das schäumende Produkt in flüssiger Form und Luft enthaltendem Behälter (3) mit verformbarer Wand zugeordnet ist und Einrichtungen zu seiner dichten Befestigung an dem Behälter, eine Schaumkammer (13) mit Richtdüse (14), die über die Düse ständig mit der Atmosphäre verbunden ist, eine poröse Masse (5), die zwischen der Schaumkammer und dem Inneren des Behälters eingesetzt ist, ein rohrförmiges Element (6), das die poröse Masse durchquert und mit einem sich in Richtung des Lufteintritts öffnenden Einrichtungsventil (12) an seiner in der Schaumkammer gelegenen Öffnung (11) und mit einem oder mehreren in seiner Wand in Höhe der porösen Masse gebohrten Löchern (10) versehen ist, so daß ein Fluid nur über diese Löcher aus dem rohrförmigen Element herausgedrückt werden kann, wenn der Behälter zusammengedrückt wird, und ein Tauchrohr (7) besitzt, das das rohrförmige Element (6) im Inneren des Behälters verlängert, dadurch gekennzeichnet, daß das Tauchrohr (7) in der Gasphase der Luft ausmündet, wenn der Behälter vertikal oder schräg mit dem Kopf nach oben angeordnet ist, und daß ein zweites Tauchrohr (15) in Nähe des Bodens des Behälters in der flüssigen Phase ausmündet und an seinem oberen Teil über eine Kammer (B) mit dem Körper (4) des Kopfes um die poröse Masse (5) herum verbunden ist.

2. Ausgabevorrichtung nach Anspruch 1, dadurch gekennzeichnet, daß die Tauchrohre (7, 15) im wesentlichen konzentrisch sind, so daß zwischen ihnen ein ringförmiger Durchgang (A) abgegrenzt ist, und daß das Tauchrohr (7) an seinem Austritt aus dem Tauchrohr (15) um 180° gebogen ist, so daß es in dem Behälter wieder nach oben steigt, um in der Gasphase auszumünden.

3. Ausgabevorrichtung nach Anspruch 1, dadurch gekennzeichnet, daß das in der Gasphase ausmündende Tauchrohr (7) an das rohrförmige Element (6) angeschlossen ist, und daß das Tauchrohr (15) unabhängig von dem anderen an die Kammer (B) angeschlossen ist.

4. Ausgabevorrichtung nach einem der Ansprüche 1 bis 3, dadurch gekennzeichnet, daß die relativen querschnitte der Löcher (10) und des Tauchrohrs (15) der flüssigen Phase oder des ringförmigen Durchgangs (A) so bestimmt sind, daß die jeweiligen Luft- und Flüssigkeitsdurchsätze im wesentlichen in einem gewünschten Verhältnis stehen.

## Claims

1. Foam product dispenser comprising a dispensing head (1) combined with a deformable-wall receptacle (3) containing said foam product in the form of liquid and air; said head comprising means for fixing it in a sealed manner to the receptacle, a foam chamber (13) having a directional nozzle, a porous mass (5) inserted between the foam chamber and the inside of the receptacle, a tubular element (6) which passes through the porous mass and is provided with a one-way flap (2), opening in the direction of the air inlet, at its orifice (11) located in the foam chamber, and with one or several holes (10) drilled in its wall at the height of the porous mass so that a fluid can be expelled from the tubular element only through these holes upon pressing the receptacle and a plunger tube (7) which extends the tubular element (6) inside the receptacle, characterized in that the plunger tube (7) emerges in the gas phase of the air when the receptacle is placed in a vertical position or sloping with its head at the top, and a second plunger tube (15) emerges in the liquid phase close to the bottom of the receptacle and is connected to its top portion, by means of a chamber (B), to the body (4) of the head around the porous mass (5).

2. Dispenser according to Claim 1, characterized in that the plunger tubes (7, 15) are substantially concentric so as to define an annular passage (A) therebetween, and the plunger tube (7) is bent over 180°C at the point where it projects out of the plunger tube (15) so as to reverse its direction within the receptacle in order to emerge in the gas phase.

3. Dispenser according to Claim 1, characterized in that the plunger tube (7) ermerging in the gas phase is connected to the tubular element (6) and the plunger tube (15) is connected to the chamber (B), independently from one another.

4. Dispenser according to one of Claims 1 to 3, characterized in that the relative sections of the holes (10) and the plunger tube (15) of liquid phase or of the annular passage (A) are so determined that the respective air flow rate and liquid flow rate are substantially in a desirable ratio.
